# FASCICULE DE BREVET EUROPEEN

(11) **EP 1 283 684 B1**
(45) Date de publication et mention de la délivrance du brevet: **29.08.2007**
(21) Numéro de dépôt: 01936597.2
(22) Date de dépôt: 21.05.2001
(51) Int. Cl.: A42B 3/04, A42B 3/32, A42B 3/22

(54) **Casque de protection et ses moyens de connexion d'un support**
Schutzhelm mit Vorrichtung zum Verbinden von einem Träger
Protective helmet and means for connection of a support

(30) Priorité: 22.05.2000 FR 0006869
(43) Date de publication de la demande: 19.02.2003
(73) Titulaire: Gallet SA, 01400 Chatillon sur Chalaronne (FR)
(72) Inventeur: BASSON, Gilles, F-01400 Chatillon sur Chalaronne (FR); SCHOEPFLIN, Didier, F-01340 Marsonnas (FR)
(74) Mandataire: Gasquet, Denis
(86) Numéro de dépôt international: PCT/FR2001/001554
(87) Numéro de publication internationale: WO 2001/089332

(56) Documents cités:
- EP-A- 0 290 293
- EP-A- 0 408 344
- EP-A- 0 651 952
- DE-A- 19 630 921
- DE-U- 9 409 463
- US-A- 3 491 371
- US-A- 4 828 378
- US-A- 5 184 231
- US-A- 5 265 276
- US-A- 5 623 730

## Description

La présente invention concerne un perfectionnement pour casque de protection et plus particulièrement ses moyens de connexion pour un support, par exemple, pour dispositif de vision nocturne ou similaire.

On connaît déjà des casques de protection qui sont utilisés dans différents domaines et portés par des utilisateurs divers tels que les cyclistes, les motocyclistes, les sapeurs pompiers, les skieurs et autres, tels que les pilotes d'avions ou d'hélicoptères. Tous les casques actuels, quelle que soit leur utilisation, comprennent une coque rigide externe ayant la forme générale d'une sphère, comprenant une ouverture faciale, et dont la cavité ainsi formée comprend des éléments de rembourrage de protection et de confort destinés à emboîter la tête de l'utilisateur. Par ailleurs, le casque est retenu traditionnellement sur la tête de l'utilisateur par une jugulaire souple fixée aux parties latérales du casque.

La présente invention concerne plus particulièrement, mais non limitativement, les casques pour pilotes d'avions ou d'hélicoptère. De tels casques sont équipés de dispositif de visualisation, tel qu'un dispositif de vision nocturne. Un tel dispositif doit être retenu fermement sur le casque et doit avoir une position précise par rapport à l'oeil de l'utilisateur. Se pose donc le problème de sa fixation au casque.

On connaît déjà des casques équipés de tels dispositifs. Par exemple, celui divulgué par les brevets français 2 560753 et 2 708427, les brevets américains US 5 265 276 et US 4 449 787, la demande de brevet européenne EP 0 671 132.

On connaît aussi par la demande de brevet EP 0 290 293, un casque qui comprend une structure support amovible qui permet de fixer des lunnettes de vision nocturne.

On connaît aussi le document US 5'184'231 qui divulgue un casque avec un système de visée fixé sur une structure support sphérique formant un sous-ensemble monté pivotant autour du casque, le sous-ensemble pouvant être détaché du casque en déverrouillant un verrou d'autour d'axe fixé à la coque externe du casque.

Un autre mode de connexion et de verrouillage pour une structure support est divulgué par le document US 5 623 730.

La présente invention propose des moyens de connexion amovibles d'un support sur le casque particulièrement simples et fiables.

Ainsi, le casque de protection de l'invention comprenant une coque externe principale de plan général vertical de symétrie sur laquelle est fixé une structure support pour équipement optronique, tel qu'un dispositif de vision nocturne, constituée par une paroi sphérique disposée au niveau de la portion de paroi avant supérieure de la coque, le casque comprend des moyens de connexion et de verrouillage permettant à l'utilisateur de fixer audit casque la structure support, les moyens de connexion et de verrouillage sont disposés de part et d'autre de la coque et sont constitués par un pion d'accrochage solidaire de la coque du casque et une pièce d'accrochage et de verrouillage solidaire de la structure support, chacun des pions s'étend vers l'extérieur de part et d'autre de la paroi latérale correspondante de la coque selon un axe transversal, et chacun des pions est cylindrique et comprend une gorge d'accrochage destinée à coopérer avec la pièce d'accrochage et de verrouillage correspondante de la structure support, caractérisé en ce que la pièce d'accrochage et de verrouillage est constituée par une barrette métallique solidaire de la structure support et comprend un verrou mobile en pivotement sollicité par un ressort en torsion, tandis que
la barrette comprend un logement ouvert vers l'arrière, tandis que le verrou est constitué par une pièce métallique en forme de crochet articulé sur ladite barrette autour d'un axe de pivotement, et que le verrou comprend une saillie de verrouillage arrière s'étendant vers le haut pour former avec le logement de la barrette un trou destiné à coopérer avec le pion d'accrochage correspondant de la coque, et que
le verrou est disposé pivotant sur sa barrette correspondante de façon à pouvoir pivoter vers le bas contre l'action du ressort et pour être sollicité en butée vers le haut par ce ressort.

Dans un mode d'exécution préféré de l'invention, la structure support est constituée par une paroi réalisée en matériau composite qui a sensiblement la forme d'une portion triangulaire de sphère, tandis qu'il comprend un écran oculaire de protection mobile en pivotement autour d'un axe transversal par rapport à la coque entre deux positions, à savoir, entre une position basse active d'utilisation selon laquelle il est disposé devant les yeux de l'utilisateur et une position relevée inactive de non-utilisation selon laquelle il est relevé pour se trouver devant la paroi avant supérieure de la coque, ledit écran étant guidé au centre du casque par un chariot de guidage et de verrouillage se déplaçant dans une glissière centrale. Selon ce mode de réalisation, la paroi de la structure support est disposée au niveau de la portion de paroi avant supérieure de la coque, au-delà et à une certaine distance de cette dernière pour laisser un espace permettant à l'écran de protection de se déplacer avec son chariot de guidage, tandis que ladite paroi de la structure support comprend au moins un trou permettant à l'utilisateur d'avoir accès au chariot de guidage de l'écran de protection oculaire afin de pouvoir le manoeuvrer même en présence d'équipement optronique, tel qu'un dispositif de vision nocturne.

D'autres caractéristiques et avantages de l'invention se dégageront de la description qui va suivre en regard des dessins annexés qui ne sont donnés qu'à titre d'exemples non limitatifs.
La figure 1 est une vue latérale montrant le casque de l'invention avec son support pour dispositif de vision nocturne avec arrachement partiel.
La figure 2 est une vue en perspective du casque sans son support pour dispositif de vision nocturne.
La figure 3 est une vue en perspective du casque avec son support de dispositif de vision nocturne, ledit dispositif n'étant pas représenté.
Les figures 4 et 5 sont des vues montrant les supports de dispositif de vision nocturne avec ses moyens de connexion au casque.
La figure 4 est une vue en perspective arrière.
La figure 5 est une vue en perspective avant.
Les figures 6, 7 et 8 sont des vues montrant les moyens de connexion solidaires de l'accessoire.
La figure 6 est une vue latérale extérieure.
La figure 7 est une vue en bout.
La figure 8 est une vue latérale intérieure.
Les figures 9, 10 et 11 sont des vues représentant la barrette de connexion sans son verrou.
Les figures 12, 13 et 14 sont des vues illustrant le verrou correspondant.
Les figures 15, 16 et 17 illustrent les différentes étapes de la fixation du support.
La figure 18 est une vue en perspective arrière montrant comment est réalisé le troisième point de connexion du support sur le casque, la figure 19 illustrant la partie de connexion correspondante dudit support.
Les figures 20 à 22 illustrent les différentes étapes de libération du support.
Les figures 23 et 24 illustrent deux types d'accessoires possibles qui peuvent être connectés au casque de façon amovible.
La figure 23 représente une variante du support pour dispositif de vision nocturne.
La figure 24 représente un casque, qui ne fait pas partie de l'invention, avec un écran facial de protection amovible.
La figure 25 représente un casque, qui ne fait pas partie de l'invention avec un écran oculaire de protection amovible.

Le casque de protection représenté aux figures 1 à 25, portant la référence générale (1) est, par exemple, un casque pour pilotes d'avions ou d'hélicoptères qui présente un plan longitudinal de symétrie générale (P) qui comprend, de façon connue en soi, une coque externe principale (2) présentant une ouverture faciale avant (3) avec un rembourrage interne appelé communément calotin.

La coque externe principale est constituée par une paroi sensiblement sphérique de plan général vertical de symétrie (P) qui est réalisée avantageusement en matériau composite du type comprenant un empilage de couches de fibres de renfort, imprégnées et liées entre elles par une matrice en résine. Les fibres peuvent être des fibres de verre, d'aramide, de Nylon, de polyéthylène ou de carbone, tandis que la matrice peut être une résine du type thermodurcissable ou thermoplastique.

La coque externe principale (2) comprend plusieurs portions de paroi, à savoir, une portion avant supérieure de paroi (6) prolongée vers l'arrière par une portion arrière supérieure de paroi (7), elle-même prolongée vers le bas par une portion arrière inférieure de paroi, et comprend, par ailleurs, deux portions latérales de paroi (9a, 9b). La portion avant supérieure (6) correspond à la zone occupée par le front de l'utilisateur et est limitée par la bordure supérieure (10) de l'ouverture faciale (3) qui, quant à elle, est limitée latéralement par deux bordures latérales (11a, 11b). La portion arrière supérieure de paroi (7) correspond à la zone occupée par la boîte crânienne de l'utilisateur, tandis que la portion arrière inférieure de paroi (7') correspond à la zone occupée par la nuque de l'utilisateur. Ajoutons à cela que la portion arrière inférieure de paroi (7') de la coque externe (2) est limitée vers le bas par une bordure inférieure (12). Les portions latérales de paroi (9a, 9b) correspondent aux zones occupées par les oreilles de l'utilisateur et sont limitées vers l'avant par la bordure latérale correspondante (11a, 11b) de l'ouverture faciale (3) et vers le bas par les extrémités avant de la bordure inférieure (12). Le raccordement entre les bordures latérales (11) et la bordure inférieure se faisant selon une bordure de raccordement (13) avantageusement courbe. Le casque de l'invention comprend, par ailleurs, une jugulaire (14) constituée, par exemple, par une sangle souple.

Par ailleurs, l'habillage interne de la coque (2) est constitué par un calotin, par exemple, en mousse rigide recouverte d'une couche de mousse souple de confort et d'un tissu qui assure la décoration interne du casque.

Le casque (1) de l'invention peut comprendre un écran oculaire de protection (5) mobile en pivotement autour d'un axe transversal XX' par rapport à la coque (1) entre deux positions, à savoir, entre une position basse active d'utilisation selon laquelle il est disposé devant les yeux de l'utilisateur et une position relevée inactive de non-utilisation selon laquelle il est relevé pour se trouver devant la paroi frontale de la coque. Ledit écran (5) est guidé au centre du casque par un chariot de guidage (50) et de verrouillage se déplaçant dans une glissière centrale (51).

Le casque (1) selon l'invention est destiné à recevoir une structure support (8, 8') pour, par exemple, un dispositif de vision nocturne (9).

Selon une caractéristique de l'invention, le casque comprend des moyens de connexion et de verrouillage, destinés à fixer de façon amovible la structure support selon les besoins de l'utilisateur.

Ainsi, selon une caractéristique de l'invention, il est prévu entre le casque et la structure support des moyens de connexion et de verrouillage permettant d'assurer à la structure support une liaison sûre avec le casque tout en permettant un décrochage volontaire particulièrement simple.

La structure support (8) de dispositif de vision nocturne est constituée par une paroi réalisée en matériau composite qui a sensiblement la forme d'une portion triangulaire de sphère.

On notera que la paroi de la structure support (8) est disposée au niveau de la portion de paroi avant supérieure (6) de la coque, au-delà et à une certaine distance de cette dernière pour laisser un espace (e) permettant à l'écran de protection (5) de se déplacer avec son chariot de guidage (50) comme cela est plus particulièrement visible à la figure 1a. Par ailleurs, ladite structure support (8) comprend au moins un trou et avantageusement deux trous allongés (80, 81) permettant à l'utilisateur d'avoir accès au chariot de guidage (50) de l'écran de protection oculaire (5) afin de pouvoir le manoeuvrer même en présence du dispositif de vision nocturne.

Les moyens de connexion et de verrouillage sont constitués par un pion d'accrochage (15a, 15b) solidaire de la coque (2) du casque et une pièce d'accrochage et de verrouillage (16a, 16b) solidaire de la structure support (8). Chacun des pions (15a,15b) s'étend vers l'extérieur de part et d'autre de la paroi latérale (9a, 9b) correspondante de la coque et est disposé coaxialement par rapport à l'axe transversal XX' de pivotement de l'écran de protection oculaire (5). Ajoutons que chacun des pions (15a,15b) cylindrique comprend une gorge d'accrochage (150a, 150b) destinée à coopérer avec la pièce d'accrochage correspondante de la structure support.

Ladite pièce d'accrochage et de verrouillage (16a, 16b) est constituée par une barrette (17) métallique fixée à la structure support (8, 8'), et comprend un logement (18) ouvert vers l'arrière et un verrou mobile en pivotement (19) sollicité par un ressort en torsion (20).

Le verrou (19) est constitué par une pièce métallique en forme de crochet articulé sur la barrette d'accrochage autour d'un axe de pivotement (21). Ledit verrou comprend donc une saillie de verrouillage arrière (22) s'étendant vers le haut pour former avec le logement (18) de la barrette (17) un trou (23) destiné à coopérer avec le pion d'accrochage (15a, 15b) correspondante de la coque.

On notera que le logement (18) de la barrette (17) est limité vers le haut et vers le bas par une bordure supérieure (24) et une bordure inférieure (25), l'extrémité de la bordure supérieure (24) comprenant un premier chanfrein (26). Par ailleurs, la bordure arrière (27) de la saillie de verrouillage (22) comprend un deuxième chanfrein (28) destiné à former avec le premier chanfrein (26) de la barrette un vé d'engagement (30) pour le pion d'accrochage (15a, 15b) du casque, favorisant la mise en place par encliquetage de la paroi support. Le verrou (19) est disposé pivotant sur sa barrette correspondante de façon à pouvoir pivoter vers le bas selon (R) contre l'action du ressort et pour être sollicité en butée vers le haut par ce ressort.

Le support de dispositif de vision nocturne est tel que sa paroi triangulaire porte à chacune de ses extrémités latérales (29a, 29b) une pièce d'accrochage (16a, 16b), tandis que son extrémité centrale supérieure (29) comprend des moyens d'accrochage (30) destinés à coopérer avec une pièce d'accrochage centrale supérieure (31) fixée à la paroi de la coque du casque. Ainsi, la structure support (8) du dispositif de vision nocturne (9) est fixée au casque en trois points (A, B, C) formant une triangulation de retenue parfaite.

Les figures 15, 16, 17 illustrent la procédure de fixation de la structure support (8). Ladite procédure commence par approcher la paroi support du casque (figure 15), puis par un accrochage des moyens d'accrochage (30) de l'extrémité centrale supérieure (29) sur la pièce centrale d'accrochage supérieure (31) tel que cela est illustré à la figure 16, puis, par encliquetage des pièces d'accrochage (16a, 16b) sur les pions correspondants (figure 17).

La désolidarisation de la structure support (8) du casque (1) se fait tout aussi facilement, comme cela est illustré aux figures 20, 21 et 22. Pour le déverrouillage, l'utilisateur a juste à faire pression vers l'avant selon F sur chacun des verrous mobiles (19) avec ses deux pouces, tel que cela est illustré à la figure 20. Ce qui provoque, d'une part, le pivotement vers le bas de chacun des verrous, et d'autre part, le pivotement vers l'avant de la paroi support, et il en résulte donc son désengagement des pions (15a, 15b).

Bien entendu, le dispositif porté par la structure support (8) peut être de tout type autre qu'un dispositif de vision nocturne comme, par exemple, un ensemble de moyens optroniques, des jumelles et autres.

Notons que précédemment la structure support (8) décrit et illustré aux figures 1 à 22 est constitué par une paroi sphérique sensiblement rectangulaire, mais il pourrait en être autrement, par exemple, comme cela est illustré à la figure 23. Selon cette variante, le support est constitué par un bandeau frontal (8').

Selon un mode qui ne fait pas partie de l'invention un accessoire démontable peut aussi être un écran facial de protection transparent clair ou teinté (8") tel que cela est illustré à la figure 24, ledit écran étant amovible et pivotant autour de chacune des pions (15a, 15b) pour être mobile entre deux positions, à savoir, une position haute inactive (I) et une position basse d'utilisation (II). Ledit écran facial amovible est donc connecté latéralement sur les pions d'accrochage et dans sa partie centrale supérieure (29) sur le chariot de guidage (50), la connexion sur le chariot étant, bien entendu, elle aussi amovible, et peut être, par exemple, comme celle décrite précédemment à propos des réalisations illustrées aux figures 15 à 19.

Selon un autre mode qui ne fait pas partie de l'invention un accessoire peut aussi être un écran oculaire amovible (5') tel que cela est illustré à la figure 25, la liaison au casque étant identique à celle de l'écran facial décrit à l'alinéa précédent.

## Revendications

1. Casque de protection (1) comprenant une coque externe principale (2) de plan général vertical de symétrie (P) sur laquelle est fixé une structure support (8, 8') pour équipement optronique, tel qu'un dispositif de vision nocturne (9), constituée par une paroi sphérique disposée au niveau de la portion de paroi avant supérieure (6) de la coque, le casque comprend des moyens de connexion et de verrouillage permettant à l'utilisateur de fixer audit casque la structure support, les moyens de connexion et de verrouillage sont disposés de part et d'autre de la coque (2) et sont constitués par un pion d'accrochage (15a,15b) solidaire de la coque (2) du casque et une pièce d'accrochage et de verrouillage (16a, 16b) solidaire de la structure support (8,8'), chacun des pions (15a, 15b) s'étend vers l'extérieur de part et d'autre de la paroi latérale (9a, 9b) correspondante de la coque selon un axe transversal XX', et chacun des pions est cylindrique et comprend une gorge d'accrochage (150a, 150b) destinée à coopérer avec la pièce d'accrochage et de verrouillage correspondante de la structure support, **caractérisé en ce que** la pièce d'accrochage et de verrouillage est constituée par une barrette (17) métallique solidaire de la structure support (8, 8') et comprend un verrou mobile en pivotement (19) sollicité par un ressort en torsion (20), tandis que
la barrette (17) comprend un logement (18) ouvert vers l'arrière, tandis que le verrou (19) est constitué par une pièce métallique en forme de crochet articulé sur ladite barrette autour d'un axe de pivotement (21), et que
le verrou comprend une saillie de verrouillage arrière (22) s'étendant vers le haut pour former avec le logement (18) de la barrette (17) un trou (23) destiné à coopérer avec le pion d'accrochage (15a, 15b) correspondant de la coque, ledit verrou (19) étant disposé pivotant sur sa barrette (17) correspondante de façon à pouvoir pivoter vers le bas contre l'action du ressort et pour être sollicité en butée vers le haut par ce ressort.

2. Casque de protection (1) selon la revendication 1, **caractérisé en ce que** la structure support (8) est constituée par une paroi réalisée en matériau composite qui a sensiblement la forme d'une portion triangulaire de sphère.

3. Casque de protection (1) selon l'une quelconque des revendications précédentes, **caractérisé en ce qu'**il comprend un écran oculaire de protection (5) mobile en pivotement autour de l'axe transversal XX' par rapport à la coque (1) entre deux positions, à savoir, entre une position basse active d'utilisation selon laquelle l'écran est disposé devant les yeux de l'utilisateur et une position relevée inactive de non-utilisation selon laquelle il est relevé pour se trouver devant la paroi avant supérieure (6) de la coque, ledit écran (5) étant guidé au centre du casque par un chariot de guidage (50) et de verrouillage se déplaçant dans une glissière centrale (51).

4. Casque de protection (1) selon la revendication 3, **caractérisé en ce que** la paroi de la structure support (8) est disposée , au-delà et à une certaine distance de la portion de paroi avant supérieure (6) de la coque pour laisser un espace (e) permettant à l'écran de protection (5) de se déplacer avec son chariot de guidage (50).

5. Casque de protection (1) selon la revendication 4, **caractérisé en ce que** la paroi de la structure support (8) comprend au moins un trou (80, 81) permettant à l'utilisateur d'avoir accès au chariot de guidage (50) de l'écran de protection oculaire (5) afin de pouvoir le manoeuvrer même en présence d'équipement optronique, tel qu'un dispositif de vision nocturne (9).

## Claims

1. Protective helmet (1) comprising a principal external shell (2) with a general vertical plane of symmetry (P) to which there is fixed a support structure (8, 8') for optoelectronic equipment, such as a night vision device (9), consisting of a spherical wall disposed at the top front wall portion (6) of the shell, the helmet comprises connection and locking means enabling the user to fix the support structure to the said helmet, the connection and locking means are disposed on each side of the shell (2) and consist of an attachment pin (15a, 15b) fixed to the shell (2) of the helmet and an attachment and locking piece (16a, 16b) fixed to the support structure (8, 8'), each of the pins (15a, 15b) extends towards the outside on each side of the corresponding lateral wall (9a, 9b) of the shell along a transverse axis XX', and each of the pins is cylindrical and comprises an attachment groove (150a, 150b) intended to cooperate with the corresponding attachment and locking piece of the support structure, **characterised in that** the attachment and locking piece consists of a metal bar (17) fixed to the support structure (8, 8') and comprises a bolt (19) able to move pivotally and acted on by a torsion spring (20), whilst
the bar (17) comprises a housing (18) which is open towards the rear, whilst the bolt (19) consists of a metal piece in the form of a hook which is articulated on the said bar about a pivot axis (21), and
the bolt comprises a rear locking projection (22) extending upwards in order to form, with the housing (18) of the bar (17), a hole (23) intended to cooperate with the corresponding attachment pin (15a, 15b) of the shell, the said bolt (19) being disposed pivotally on its corresponding bar (17) so as to be able to pivot downwards counter to the action of the spring and to be acted on in upward abutment by this spring.

2. Protective helmet (1) according to claim 1, **characterised in that** the support structure (8) consists of a wall produced from composite material which has substantially the form of a triangular portion of a sphere.

3. Protective helmet (1) according to any one of the preceding claims, **characterised in that** it comprises a protective ocular screen (5) which is able to move pivotally about the transverse axis XX' with respect to the shell (1) between two positions, namely between an active low position of use according to which the screen is disposed in front of the eyes of the user and a raised inactive non-use position according to which it is raised in order to be situated in front of the top front wall (6) of the shell, the said screen (5) being guided at the centre of the helmet by a guidance and locking carriage (50) moving in a central runner (51).

4. Protective helmet (1) according to claim 3, **characterised in that** the wall of the support structure (8) is disposed beyond and at a certain distance from the top front wall portion (6) of the shell so as to leave a space (e) enabling the protective screen (5) to move with its guide carriage (50).

5. Protective helmet (1) according to claim 4, **characterised in that** the wall of the support structure (8) comprises at least one hole (80, 81) enabling the user to have access to the guide carriage (50) of the ocular protective screen (5) in order to be able to manoeuvre it even when optoelectronic equipment, such as a night vision device (9), is present.

## Patentansprüche

1. Schutzhelm (1), umfassend eine äußere Hauptschale (2) mit einer allgemeinen senkrechten Symmetrieebene (P), an der eine aus einer auf der Höhe des oberen Stirnwandabschnitts (6) der Schale angeordneten, sphärisch gekrümmten Wandung bestehenden Trägerstruktur (8, 8') für ein optronisches Gerät, beispielsweise ein Nachtsichtgerät (9), befestigt ist, wobei der Helm Verbindungs- und Verriegelungsmittel umfasst, mit denen der Benutzer die Trägerstruktur an den Helm befestigen kann, wobei die Verbindungs- und Verriegelungsmittel zu beiden Seiten der Schale (2) angeordnet sind und aus einem einstückig mit der Schale (2) des Helms ausgebildeten Aufhängeknopf (15a, 15b) und einem einstückig mit der Trägerstruktur (8, 8') ausgebildeten Aufhänge- und Verriegelungsteil (16a, 16b) bestehen, wobei die Knöpfe (15a, 15b) sich zu beiden Seiten der entsprechenden Seitenwand (9a, 9b) der Schale entlang einer Querachse XX' jeweils nach außen erstrecken, und jeder der Knöpfe zylindrisch ausgebildet ist und eine Einhängenut (150a, 150b) umfasst, welche mit dem entsprechenden Aufhänge- und Verriegelungsteil der Trägerstruktur in Eingriff bringbar ist, **dadurch gekennzeichnet, dass** das Aufhänge- und Verriegelungsteil aus einer einstückig mit der Trägerstruktur (8, 8') ausgebildeten Metallleiste (17) besteht und einen durch eine Drehfeder (20) beanspruchten schwenkbaren Riegel (19) umfasst, während
die Leiste (17) eine nach hinten offene Aufnahme (18) umfasst, während der Riegel (19) aus einem hakenförmigen Metallteil besteht, das an der Leiste um eine Schwenkachse (21) gelenkig gelagert ist, und
der Riegel einen hinteren Verriegelungsvorsprung (22) umfasst, der sich nach oben erstreckt, um mit der Aufnahme (18) der Leiste (17) ein Loch (23) zu bilden, das mit dem entsprechenden Aufhängeknopf (15a, 15b) der Schale in Eingriff bringbar ist, wobei der Riegel (19) schwenkbar an seiner entsprechenden Leiste (17) derart angeordnet ist, dass er entgegen der Kraft der Feder nach unten schwenkbar und durch diese Feder nach oben auf Anschlag bringbar ist.

2. Schutzhelm (1) nach Anspruch 1, **dadurch gekennzeichnet, dass** die Trägerstruktur (8) aus einer Wandung besteht, die aus einem Verbundwerkstoff hergestellt ist und im Wesentlichen die Form eines dreieckigen sphärisch gekrümmten Abschnitts aufweist.

3. Schutzhelm (1) nach einem der vorstehenden Ansprüche, **dadurch gekennzeichnet, dass** er ein Augenschutzschild (5) umfasst, das mit Bezug auf die Schale (1) zwischen zwei Stellungen schwenkbar um die Querachse XX' gelagert ist, und zwar zwischen einer unteren aktiven Gebrauchsstellung, in der das Schild vor den Augen des Benutzers angeordnet ist, und einer inaktiven hochgeklappten Nichtgebrauchsstellung, in der das Schild vor die obere Stirnwand (6) der Schale hochgeklappt ist, wobei das Schild (5) in der Mitte des Helms durch einen in einer mittig angeordneten Schiene (51) verschiebbar gelagerten Führungs- und Verriegelungsschlitten (50) geführt ist.

4. Schutzhelm (1) nach Anspruch 3, **dadurch gekennzeichnet, dass** die Wandung der Trägerstruktur (8) jenseits und in einem bestimmten Abstand zu dem oberen Stirnwandabschnitt (6) der Schale angeordnet ist, um einen die Verschiebung des Schutzschildes (5) mit seinem Führungsschlitten (50) ermöglichenden Raum (e) freizulassen.

5. Schutzhelm (1) nach Anspruch 4, **dadurch gekennzeichnet, dass** die Wandung der Trägerstruktur (8) mindestens eine Bohrung (80, 81) umfasst, über die der Benutzer Zugang zum Führungsschlitten (50) des Augenschutzschildes (5) hat, um diesen auch dann betätigen zu können, wenn ein optronisches Gerät, beispielsweise eine Nachtsichtvorrichtung (9) vorgesehen ist.
